# EUROPÄISCHE PATENTSCHRIFT

(11) **EP 1 281 627 B1**
(45) Veröffentlichungstag und Bekanntmachung des Hinweises auf die Patenterteilung: **13.12.2006**
(21) Anmeldenummer: 02012545.6
(22) Anmeldetag: 05.06.2002
(51) Int. Cl.: B65D 47/08, B65D 41/34

(54) **Verschluss/Behälter-Kombination mit Originalitätssicherung**
Tamper evident container/closure assembly
Ensemble fermeture/récipient avec garantie d'inviolabilité

(30) Priorität: 11.07.2001 DE 20111584 U
(43) Veröffentlichungstag der Anmeldung: 05.02.2003
(73) Patentinhaber: Georg Menshen GmbH + Co. KG, D-57413 Finnentrop (DE)
(72) Erfinder: Kebben, Markus, 57399 Kirchhundem (DE)
(74) Vertreter: Borkowski, Jens

(56) Entgegenhaltungen:
- WO-A-95/28334
- GB-A- 2 138 411
- US-A- 4 153 174
- US-B1- 6 253 937

## Beschreibung

Die Erfindung betrifft eine Verschluss/Behälter-Kombination mit Originalitätssicherung gemäß dem Oberbegriff des Anspruches 1.

Verschluss/Behälter-Kombinationen mit Originalitätssicherung sind bekannt. Im Allgemeinen ist dazu an der Umfangswand einer Verschlusskappe über abreißbare Stege ein Originalitätsring angeformt, der Hintergreifmittel aufweist, die mit Hintergreifmitteln am Halsbereich eines Behälters im Zuge der Montage der Verschlusskappe auf den Behälterhalsbereich in blockierendem Eingriff miteinander treten können. Der Originalitätsring stellt bei einigen bekannten Verschluss/Behälter-Kombinationen eine axiale Verlängerung der Kappenumfangswand dar, vgl. DE-A-1955047. Bei anderen bekannten Anordnungen überragt der Originalitätsring die radialen Abmessungen der Kappenumfangswand. In beiden Fällen besteht die Gefahr, dass der Originalitätsring bei der Fertigung, dem Transport sowie während des automatischen Montierens einer Verschlusskappe auf einen Behälter infolge der bei diesen Vorgängen unvermeidbaren, auf den Originalitätsring einwirkenden und in ihrer Höhe nicht vorherbestimmbaren Kräften vorzeitig von der Verschlusskappe getrennt wird und damit die Originalitätsfunktion verloren gehen kann bzw. sich ein entsprechend hoher Ausschuss an nicht fehlerfreien Verpackungen ergibt. Ein weiterer Nachteil der bekannten Anordnungen ist, dass das Vorsehen des Originalitätsringes einen relativ hohen zusätzlichen Materialaufwand erforderlich macht, und dass nach Abtrennung des Originalitätsringes entweder am Behälter oder in der Umgebung relativ große unerwünschte Abfallprodukte aus der Verwendung der Verschlusskappe zurückbleiben. Schließlich beeinträchtigen Originalitätsringe, insbesondere wenn sie über die radialen Abmessungen der Kappenumfangswand hinausragen, deren ästhetisches Aussehen. Häufig ist daher der Einsatz von Verschlusskappen mit solchen Originalitätsringen auf Anwendungsfälle beschränkt, bei denen ästhetische Gesichtspunkte keine oder eine nur untergeordnete Rolle spielen.

Darüber hinaus ist aus der GB-A-2 138 411 eine Verschluss/Behälter-Kombination bekannt, bei der ein kappenseitiges Hintergreifmittel an wenigstens einem in der Umfangswand des Verschlusskappenteiles ausgesparten und über eine Vielzahl von Abreißstegen mit der Umfangswand verbundenen Umfangswandbereich vorgesehen ist. Diese bekannte Konstruktion führt beim erstmaligen Öffnen zu einer ruckartigen Bewegung, die höhere Kräfte erfordert, die nicht leicht vom Benutzer insbesondere Kindern und älteren Menschen aufgebracht werden können.

In Anbetracht dieser Umstände liegt der Erfindung die Aufgabe zugrunde, eine Verschluss/Behälter-Kombination der eingangs erwähnten Art zu schaffen, die trotz zuverlässiger Originalitätsgewährleistungsfunktion ohne Originalitätsring zwischen Verschlusskappe und Behälter auskommt. Darüber hinaus soll die Verschluss/Behälter-Kombination problemlos nach bekannten Kunststoff-Formungstechniken wirtschaftlich gefertigt werden können und eine verbesserte Handhabung beim automatischen Montieren von Verschlusskappen auf Behälter ermöglichen.

Diese Aufgabe wird erfindungsgemäß durch die Merkmale im kennzeichnenden Teil des Anspruches 1 gelöst. Danach kommt die erfindungsgemäße Verschluss/Behälter-Kombination ohne einen abreißbaren Originalitätsring aus. Die Originalitätsfunktion ist vielmehr in die Umfangswand des Verschlusskappenteiles integriert, indem darin ein begrenzter Umfangswandbereich ausgespart ist, der unter einer bestimmten darauf einwirkenden Kraft vom Rest der Umfangswand abgetrennt werden kann, wodurch eine gegenseitige blockierende Eingriffnahme von Hintergreifmitteln am Umfangswandbereich und Behälterteil aufgehoben wird und der Verschlusskappenteil wie eine herkömmliche Verschlusskappe vom Behälterteil abgenommen werden kann. Der ausgesparte Umfangswandbereich kann mithin in der Ebene der Kappenumfangswand liegen und wird aus diesem Grunde weder bei der Fertigung des Verschlusskappenteiles oder beim späteren Transport noch bei der automatischen Montage des Verschlusskappenteiles auf ein Behälterteil in besonderer Weise durch Kräfte beansprucht. Ein vorzeitiges Abtrennen des Umfangswandbereiches vom Rest der Kappenumfangswand ist daher nicht zu befürchten. Auch reicht es ggf. aus, wenn der Umfangswandbereich nur teilweise von der Kappenumfangswand abgetrennt wird, so dass er sich aus der Ebene der Kappenumfangswand herausbiegen lässt, und im Übrigen mit ihr in Verbindung bleibt, so dass eine Beeinträchtigung durch abgetrennte herumliegende Umfangswandbereiche vermieden werden kann. Die Erfindung ermöglicht die Fertigung des Verschlusskappenteiles und Behälterteiles der Kombination in wirtschaftlicher Weise durch Spritzgiessen unter Einsatz geeigneter Kunststoffe, wie Polyethylen, Polystyrol, Polypropylen, etc., wobei die Entformung des Verschlusskappenteile anders als solche mit Originalitätsringen keine Probleme bereitet. Gemäss einer Weiterbildung der Erfindung kann eine weitere Originalitätssicherung zwischen dem Verschlusskappenteil und einem Deckelteil vorgesehen sein, das zum wiederholten Verschliessen einer Ausgiessöffnung am Verschlusskappenteil daran angelenkt sein kann. Eine bevorzugte Ausführung einer derartigen weiteren Originalitätssicherung ist Gegenstand des Anspruches 8 und grundsätzlich bekannt, vgl. z.B. EP-A-0 201 138.

Die Erfindung wird nachfolgend anhand von Ausführungsformen und der Zeichnung näher erläutert. Es zeigen:
Fig. 1 in perspektivischer auseinandergezogener Ansicht eine Verschluss/Behälter-Kombination gemäss einer ersten Ausführungsform der Erfindung im Zustand vor der Montage eines Verschlusskappenteiles auf einen Behälterteil,
Fig. 2 in einer Ansicht ähnlich Fig. 1 die Verschluss/Behälter-Kombination mit einem aufgeklappten Deckelteil nach Überwindung einer Originalitätssicherung für den Deckelteil,
Fig. 3 in einer perspektivischen Ansicht die Verschluss/Behälter-Kombination nach Fig. 1 im Zustand nach der Montage des Verschlusskappenteiles auf dem Behälterteil, und
Fig. 4 in einer Ansicht ähnlich Fig. 1 eine Verschluss/Behälterkombination gemäss einer weiteren Ausführungsform der Erfindung.

In Fig. 1 trägt der Verschlusskappenteil der Verschluss/Behälter-Kombination das allgemeine Bezugszeichen 1 und ein Behälterteil das Bezugszeichen 2. Der Behälterteil 2 ist vorliegend ein separates Kunststoff-Formteil zur Befestigung an einem Behälter (nicht gezeigt). Der Behälterteil 1 kann jedoch auch ein integrales Bestandteil des Behälters sein, indem ein Halsbereich des Behälters entsprechend dem Behälterteil 2 ausgebildet ist. Die separate Ausbildung des Behälterteiles 2 ermöglicht dessen Kombination mit Behältern aus beliebigen Materialien, wie Glas, Kunststoff, Metall, wobei geeignete bekannte Verbindungstechniken zur dauerhaften Verbindung des Behälterteiles 2 mit einem separaten Behälter zur Anwendung kommen können.

Der Behälterteil 2 hat eine im wesentlichen rohrförmige Konfiguration mit einer Durchgangspassage, die eine Zutrittsöffnung 3 definiert, über die ein Zutritt zum Inneren eines Behälters möglich ist. Am äusseren Umfang des Behälterteiles 2 ist ein Schraubgewinde 4 vorgesehen, das mit einem komplementären Schraubgewinde (nicht gezeigt) an der Innenseite einer Umfangswand 5 des Verschlusskappenteiles 1 zusammenwirken kann, so dass der Verschlusskappenteil 1 auf den Behälterteil 2 aufgeschraubt werden kann, wobei im Zuge dieses Vorganges die Zutrittsöffnung 3 verschlossen wird.

Vom äusseren Umfang des Behälterteils 2 steht radial ein Hintergreifnocken 6 an einer Stelle ab, die auf die axiale und umfängliche Lage einer Ausnehmung 8 in der Umfangswand 5 des Verschlusskappenteiles 1 abgestimmt ist, so dass der Hintergreifnocken 6 bei vollständig auf dem Behälterteil 2 aufgeschraubtem Verschlusskappenteil 1 schnappend in die Ausnehmung 8 eingreifen und darin aufgenommen werden kann wie dies in Fig. 3 gezeigt ist. Der Hintergreifnocken 6 hat eine radial ausgerichtete Anschlagfläche 7, die, wenn sich der Hintergreifnocken 6 in der Ausnehmung 8 befindet, mit einer Anschlagkante 14 an einem Umfangswandbereich 9 in Eingriff treten kann, der innerhalb der Umfangswand 5 des Verschlusskappenteiles 1 ausgespart ist, um eine Drehung des Verschlusskappenteiles 1 in Abschraubrichtung zu verhindern. Die Anschlagkante 14 bildet gleichzeitig eine voreilende Begrenzungskante der Ausnehmung 8 bei Betrachtung in Aufschraubrichtung des Verschlusskappenteiles 1 und ist Teil eines voreilenden vergrösserten Abschnittes 10 des Umfangswandbereiches 9. Der voreilende Abschnitt 10 hat bei Betrachtung in der Ebene der Umfangswand 5 eine im Wesentlichen dreieckförmige Konfiguration mit einer unter einem sich entgegen der Aufschraubrichtung öffnenden Winkel zur freien Randkante 13 der Umfangswand 5 erstreckenden Schrägkante.

Der Umfangswandbereiches 9 umfasst ferner einen nacheilenden Abschnitt 11, der die Ausnehmung 8 unterseitig begrenzt. Die Abschnitte 10, 11 des Umfangswandbereiches 9 haben eine gemeinsame Unterkante 13', die eine Fortsetzung der Randkante 13 der Umfangswand 5 darstellt.

Längs seiner Schrägkante ist der voreilende Abschnitt 10 über eine Vielzahl von Abreissstegen 12 (im vorliegenden Fall vier Abreissstege) mit der Umfangswand 5 verbunden. Die Abreissstege 12 bilden Sollbruchstellen, indem sie so ausgelegt sind, dass sie unter einer bestimmten darauf in Umfangsrichtung einwirkenden Kraft reissen, wodurch der voreilende Abschnitt 10 des Umfangswandbereiches 9 seine Verbindung mit der Umfangswand 5 einbüsst und die blockierende Wirkung der Eingriffnahme zwischen dem Hintergreifvorsprung 6 und der Anschlagkante 14 verloren geht.

Ein weiterer Abreisssteg 12' verbindet ein in Umfangsrichtung vom Abschnitt 10 abgewandtes Ende des nacheilenden Abschnittes 11 des Umfangswandbereiches 9 mit der Umfangswand 5. Wird auch dieser Abreisssteg 12' unter einer auf den Verschlusskappenteil 1 ausgeübten Kraft zum Reissen gebracht, kann der Umfangswandbereich 9 vollständig von der Umfangswand 5 des Verschlusskappenteiles 1 abgetrennt werden. Für die Funktion der Originaltätssicherung ist ein derartiges vollständiges Abtrennen des Umfangswandbereiches 9 nicht obligatorisch. Wie dargestellt, kann der nacheilende Abschnitt 11 in Form eines balkenartigen Ansatzes am voreilenden Abschnittes 10 ausgebildet sein.

Der Hintergreifnocken 6 hat einen radialen Querschnitt, der sich von der Anschlagfläche 7 in Umfangsrichtung konisch verjüngt, so dass eine rampenartige Auflauffläche gebildet wird, die es ermöglicht, dass die Umfangswand 5 der Verschlusskappe 1 und insbesondere der Umfangswandbereich 9 beim Aufschrauben des Verschlusskappenteiles 1 auf den Behälterteil 2 längs des Hintergreifvorsprunges 6 bewegt werden können, ohne dass bei diesem Vorgang ein Reissen der Stege 12, 12' stattfindet. Erst bei einer Bewegung des Verschlusskappenteiles 1 in entgegengesetzter oder Abschraubrichtung kommt die Anschlagfläche 7 des Hintergreifvorsprunges 6 in verriegelndem Eingriff mit der Anschlagkante 14 des Umfangswandbereiches 9, wodurch eine Bewegung des Verschlusskappenteiles 1 in Abschraubrichtung erst möglich wird, wenn die Stege 12 mit einer so grossen Kraft beaufschlagt werden, dass es zu einem Reissen der Stege kommt.

Der in die Umfangswand 5 des Verschlusskappenteiles 1 integrierte Umfangswandbereich 9 stellt eine erste oder Hauptoriginalitätssicherung dar, die dem Verwender einen Hinweis vermittelt, dass keine Manipulationen am Verschlusskappenteil 1 vorgenommen wurden, solange die Verbindung zwischen dem Umfangswandbereich 9 und der Umfangswand 5 intakt ist.

Wie dargestellt, kann der Verschlusskappenteil 1 ferner mit einem Deckelteil 17 versehen sein, um eine Ausgiessöffnung 16 in einer die Zutrittsöffnung 3 überspannenden Kappenabschlusswand 15 zu verschliessen. Der Deckelteil 17 kann, wie bei 18 angedeutet ist, über ein Filmgelenk am Verschlusskappenteil 1 in bekannter Weise angelenkt sein.

Eine weitere Originalitätssicherung kann zwischen dem Verschlusskappenteil 1 und dem Deckelteil 17 vorgesehen sein, die den Deckelteil 17 in der die Ausgiessöffnung 16 verschliessenden Position hält, vgl. Fig. 1 und 3. Die Ausgiessöffnung 16 kann vorzugsweise eine geringere Durchlasskapazität für den Behälterinhalt als die der Zutrittsöffnung 3 des Behälterteiles 2 haben. Obschon andere derartige Originalitätssicherungen vorgesehen sein können, umfasst diese bei der in Fig. 1-3 gezeigten Ausführungsform der Erfindung ein längs eines umfänglichen Abschnittes der Kappenabschlusswand 15 axial abstehendes und über eine Vielzahl von Abreissstegen 20 an der Kappenabschlusswand 15 angeformtes Abreissband 23. Eine Unterkante 22 des Abreissbandes 23 kann von einem Vorsprung oder einer Nase 21 untergriffen werden, die radial vom Umfang des Deckelteiles 17 absteht und beim erstmaligen Schliessen des Deckelteiles 17 aus der in Fig. 2 gezeigten geöffneten Position in die Schliessposition nach Fig. 1 längs des Abreissbandes 23 in eine untergreifende Beziehung zur Unterkante 22 geführt werden kann. Wenn erwünscht, könnte das Abreissband 23 auch am Deckelteil 17 und die Nase 21 am Verschlusskappenteil 1 angeformt sein. Der Deckelteil 17 kann nach dem erstmaligen Schliessen nur in die in Fig. 2 gezeigte geöffnete Position gebracht werden, wenn zuvor das Abreissband 23 mittels einer daran angelegten Handkraft vom Verschlusskappenteil 1 abgetrennt wurde, was ein Reissen der Abreissstege 20 voraussetzt. Ein intaktes Abreissband 23 ist daher eine weitere Garantie für das Fehlen verfälschender Manipulationen am Behälterinhalt.

Fig. 4 zeigt eine weitere Ausführungsform der Erfindung, die sich von der vorherbeschriebenen und in Fig. 1-3 gezeigten Ausführungsform nur in der Lage des Umfangswandbereiches innerhalb der Umfangswand des Verschlusskappenteiles und des Hintergreifnockens am Behälterteil unterscheidet. Übereinstimmende Teile wie bei der Ausführungsform nach Fig. 1-3 sind daher mit den gleichen Bezugszeichen versehen und brauchen nicht erneut beschrieben zu werden.

Der von der Umfangswand 5 des Verschlusskappenteiles trennbare Umfangswandbereich 9 kann eine grundsätzlich identische Ausbildung wie der Umfangswandbereich 9 der beschriebenen Ausführungsform haben mit der Aussnahme, dass die Unterkante 130 keinen Abschnitt der Randkante 13 der Umfangswand 5 bildet, sondern in einem axialen Abstand dazu angeordnet ist, so dass die Randkante 13 des Verschlusskappenteiles 1 kontinuierlich ausgebildet ist. Der Hintergreifnocken 6 am Behälterteil 2, der ebenso wie der Hintergreifnocken 6 der vorbeschriebenen Ausführungsform aufgebaut sein kann, ist entsprechend der axialen Lage des Umfangswandbereiches 9 gegenüber der der vorbeschriebenen Ausführungform axial versetzt angeordnet, so dass er in die Ausnehmung 8 eingreifen kann, wenn der Verschlusskappenteil 1 vollständig auf dem Behälterteil 2 aufgeschraubt ist. Die wesentliche Vergrösserung der Ausnehmung 8, die dadurch entsteht, dass der Umfangswandbereich 9 von der Umfangswand 5 abgetrennt wird, wenn beim Abschrauben des Verschlusskappenteiles 1 die Abreissstege 12 reissen, bewirkt, dass die blockierende Eingriffnahme zwischen der Anschlagfläche 7 des Hintergreifnockens 6 und der Anschlagkante 14 des Umfangswandbereiches 9 verloren geht und ein vollständiges Abschrauben des Verschlusskappenteiles 1 ermöglicht wird.

Obschon die bei den vorbeschriebenen Ausführungsformen der Erfindung vorgesehene Schraubmontage des Verschlusskappenteiles auf dem Behälterteil bevorzugt wird, ist die Erfindung auf eine derartige Montageweise nicht beschränkt. Es könnte auch eine Steckmontage, insbesonder nach Art eines Bayonettverschlusses zwischen den Teilen vorgesehen werden. Die kappenseitigen Hintergreifmittel könnten in anderer Weise als durch eine Anschlagkannte am Umfangswandbereich ausgebildet sein. Es könnte z.B. ein Hintergreifvorsprung an der Innenseite des Umfansgwandbereiches angeformt sein, mit dem der Hintergreifnocken am Behälterteil im Zuge der Montage in Eingriff treten kann. Wenn erwünscht, könnten auch meherere erste oder Hauptoriginalitätssicherungen der erfindungsgemässen Art umfänglich verteilt vorgesehen werden.

## Patentansprüche

1. Verschluss/Behälter-Kombination mit Originalitätssicherung, mit einem auf einen eine Zutrittsöffnung (3) zu einem Behälterinneren aufweisenden Behälterteil (2) montierbaren Verschlusskappenteil (1) zum Verschließen der Zutrittsöffnung, wobei der Verschlusskappenteil eine Umfangswand (5) hat, und mit an dem Verschlusskappenteil und dem Behälterteil vorgesehenen komplementären Hintergreifmitteln (6,14), die im Zuge der Montage des Verschlusskappenteils auf dem Behälterteil in eine hintergreifende Beziehung miteinander bringbar sind, um eine Bewegung des Verschlusskappenteils in eine Richtung entgegen der Montagerichtung zu verhindern, wobei das kappenseitige Hintergreifmittel über eine Vielzahl von Abreißstegen (12) mit der Umfangswand (5) verbunden ist, und wobei das kappenseitige Hintergreifmittel (14) an wenigstens einem in der Umfangswand (5) des Verschlusskappenteiles (1) ausgesparten und über die Abreißstege (12) mit der Umfangswand verbundenen Umfangswandbereich (9) vorgesehen ist, **dadurch gekennzeichnet, dass** der Umfangswandbereich (9) längs einer Schrägkante über die Abreißstege (12) mit der Umfangswand (5) verbunden ist, und dass die Schrägkante sich unter einem sich entgegen der Montagerichtung öffnenden Winkel relativ zur freien Randkante (13) der Umfangswand (5) erstreckt.

2. Verschluss/Behälter-Kombination nach Anspruch 1, **dadurch gekennzeichnet, dass** nahe dem Umfangswandbereich (9) eine Ausnehmung (8) in der Umfangswand (5) vorgesehen ist, in der ein vom Behälterteil (2) abstehendes behälterseitiges Hintergreifmittel (6) rastend aufnehmbar ist.

3. Verschluss/Behälter-Kombination nach Anspruch 1 oder 2, **dadurch gekennzeichnet, dass** die kappenseitigen Hintergreifmittel eine Anschlagkante (14) des Umfangswandbereiches (9) umfassen.

4. Verschluss/Behälter-Kombination nach einem der vorhergehenden Ansprüche, **dadurch gekennzeichnet, dass** an der Kappenumfangswand (5) und dem Behälterteil (2) komplementäre Schraubgewinde (4) zur Schraubmontage des Verschlusskappenteils (1) auf dem Behälterteil (2) vorgesehen sind.

5. Verschluss/Behälter-Kombination nach einem der vorhergehenden Ansprüche, **dadurch gekennzeichnet, dass** der Umfangswandbereich (9) in nahem Abstand von der freien Randkante (13) der Kappenumfangswand (5) vorgesehen ist.

6. Verschluss/Behälter-Kombination nach einem der Ansprüche 1 bis 4, **dadurch gekennzeichnet, dass** der Umfangswandbereich (9) einen Abschnitt (13') der freien Randkante (13) der Kappenumfangswand (5) umfasst.

7. Verschluss/Behälter-Kombination nach einem der vorhergehenden Ansprüche, **gekennzeichnet durch** eine weitere Originalitätssicherung zwischen dem Verschlusskappenteil (1) und einem Deckelteil (17) zum Verschließen einer in einer Kappenabschlusswand (15) vorgesehenen Ausgießöffnung (16).

8. Verschluss/Behälter-Kombination nach Anspruch 7, **dadurch gekennzeichnet, dass** die weitere Originalitätssicherung ein Abreißband (23) an entweder dem Verschlusskappenteil (1) oder dem Deckelteil (17) und wenigstens einen Untergreifvorsprung (21) am betreffenden anderen Teil umfasst, der in der geschlossenen Position des Deckelteils in eine untergreifende Beziehung zum Abreißband bringbar ist, um den Deckelteil gegenüber dem Verschlusskappenteil lagemäßig zu fixieren, so dass der Deckelteil nur nach Entfernung des Abreißbandes in eine die Ausgießöffnung freigebende Position bringbar ist.

9. Verschluss/Behälter-Kombination nach einem der vorhergehenden Ansprüche, **dadurch gekennzeichnet, dass** der Verschlusskappenteil (1) ein einstückiges Kunststoff-Formteil ist.

10. Verschluss/Behälter-Kombination nach einem der vorhergehenden Ansprüche, **dadurch gekennzeichnet, dass** der Behälterteil (2) ein einstückiges Kunststoff-Formteil zur Verbindung mit einem Behälter ist.

## Claims

1. Tamper-evident closure/container combination with a closure cap part (1) mountable on a container part (2) to close an access opening (3) to the container interior, the closure cap part having a circumferential wall (5), and with mating latching means (6, 14) provided on the closure cap part and container part that can be brought into a latching relationship with each other in the course of mounting the closure cap part on the container part in order to prevent movement of the closure cap part in the direction opposite to the mounting direction, the cap-side latching means being joined to the circumferential wall (5) by a plurality of breakaway webs (12), and the cap-side latching means (14) being provided in at least one region (9) of the circumferential wall (5) of the closure cap part (1) not completely severed from the circumferential wall but joined thereto by the breakaway webs (12), **characterized in that** the circumferential wall region (9) is joined to the circumferential wall (5) by the breakaway webs (12) along a slanting edge and **in that** the slanting edge extends at an angle opening the opposite way to the mounting direction relative to the free rim (13) of the circumferential wall (5).

2. Closure/container combination according to Claim 1, **characterized in that** a cutout (8) in which a container-side latching means (6) standing proud of the container part (2) is latchable is provided in the circumferential wall (5) close to the region (9).

3. Closure/container combination according to Claim 1 or Claim 2, **characterized in that** the cap-side latching means comprise an abutment edge (14) of the circumferential wall region (9).

4. Closure/container combination according to any one of the preceding claims, **characterized in that** mating screw threads (4) are provided on the circumferential wall (5) of the cap and on the container part (2) for screwing the closure cap part (1) on to the container part (2).

5. Closure/container combination according to any one of the preceding claims, **characterized in that** the circumferential wall region (9) is provided in close proximity to the free rim (13) of the circumferential wall (5) of the cap.

6. Closure/container combination according to any one of Claims 1 to 4, **characterized in that** the circumferential wall region (9) includes a portion (13') of the free rim (13) of the circumferential wall (5) of the cap.

7. Closure/container combination according to any one of the preceding claims, **characterized by** a further tamper-evident device between the closure cap part (1) and a lid part (17) for closing a pouring opening (16) provided in a cap closure wall (15).

8. Closure/container combination according to Claim 7, **characterized in that** the further tamper-evident device comprises a breakaway strip (23) on either the closure cap part (1) or the lid part (17) and at least one projecting lip (21) on the respective other part that can be made to latch under the said breakaway strip in the closed position of the lid part in order to fix the position of the lid part in relation to the closure cap part so that the lid part can be brought into a position uncovering the pouring opening only after the breakaway strip has been removed.

9. Closure/container combination according to any one of the preceding claims, **characterized in that** the closure cap part (1) is a one-piece plastic moulding.

10. Closure/container combination according to any one of the preceding claims, **characterized in that** the container part (2) is a one-piece plastic moulding for attachment to a container.

## Revendications

1. Ensemble fermeture/récipient avec garantie d'inviolabilité, comprenant un élément de capuchon de fermeture (1), montable sur une partie de récipient (2) qui présente une ouverture d'accès (3) à un intérieur de récipient, pour la fermeture de l'ouverture d'accès, l'élément de capuchon de fermeture ayant une paroi périphérique (5), et comprenant des moyens de serrage complémentaires (6, 14) prévus sur l'élément de capuchon de fermeture et sur la partie de récipient, lesquels moyens peuvent être amenés en relation de serrage mutuelle au cours du montage de l'élément de capuchon de fermeture sur la partie de récipient, pour empêcher un déplacement de l'élément de capuchon de fermeture dans une direction contraire à la direction de montage, le moyen de serrage du côté capuchon étant assemblé avec la paroi périphérique (5) par l'intermédiaire d'une multiplicité de profils d'arrachement (12), et le moyen de serrage (14) du côté capuchon étant prévu sur au moins une zone de paroi périphérique (9), évidée dans la paroi périphérique (5) de l'élément de capuchon de fermeture (1) et assemblée avec la paroi périphérique par l'intermédiaire des profils d'arrachement (12), **caractérisé en ce que** la zone de paroi périphérique (9) est assemblée avec la paroi périphérique (5) le long d'un bord oblique par l'intermédiaire des profils d'arrachement (12), et que l'arête oblique s'étend par rapport à l'arête de bordure libre (13) de la paroi périphérique (5) sous un angle d'ouverture en sens contraire de la direction de montage.

2. Ensemble fermeture/récipient suivant la revendication 1, **caractérisé en ce qu'**un creux (8) est prévu dans la paroi périphérique (5) au voisinage de la zone de paroi périphérique (9), creux dans lequel peut être logé par enclenchement un moyen de serrage (6) du côté récipient dépassant de la partie (2) de ce dernier.

3. Ensemble fermeture/récipient suivant l'une des revendications 1 et 2, **caractérisé en ce que** les moyens de serrage du côté capuchon comportent une arête de butée (14) de la zone de paroi périphérique (9).

4. Ensemble fermeture/récipient suivant l'une des revendications précédentes, **caractérisé en ce que** des filetages complémentaires (4) pour le vissage de l'élément de capuchon de fermeture (1) sur la partie de récipient (2) sont prévus sur la paroi périphérique (5) du capuchon et sur la partie de récipient (2).

5. Ensemble fermeture/récipient suivant l'une des revendications précédentes, **caractérisé en ce que** la zone de paroi périphérique (9) est prévue à une distance proche de l'arête de bordure libre (13) de la paroi périphérique (5) du capuchon.

6. Ensemble fermeture/récipient suivant l'une des revendications 1 à 4, **caractérisé en ce que** la zone de paroi périphérique (9) comprend une section (13') de l'arête de bordure libre (13) de la paroi périphérique (5) du capuchon.

7. Ensemble fermeture/récipient suivant l'une des revendications précédentes, **caractérisé par** une autre garantie d'inviolabilité entre l'élément de capuchon de fermeture (1) et un élément de couvercle (17) pour la fermeture d'un orifice de versement (16) prévu dans une paroi de fermeture de capuchon (15).

8. Ensemble fermeture/récipient suivant la revendication 7, **caractérisé en ce que** l'autre garantie d'inviolabilité comprend un ruban d'arrachement (23) sur, soit l'élément de capuchon de fermeture (1), soit sur l'élément de couvercle (17), et au moins une saillie de serrage (21) sur l'autre élément concerné, laquelle saillie peut être amenée, dans la position de fermeture de l'élément de couvercle, en une relation de serrage avec le ruban d'arrachement pour fixer en position l'élément de couvercle par rapport à l'élément de capuchon de fermeture, de sorte que l'élément de couvercle ne peut être amené dans une position de dégagement de l'orifice de versement qu'après le retrait du ruban d'arrachement.

9. Ensemble fermeture/récipient suivant l'une des revendications précédentes, **caractérisé en ce que** l'élément de capuchon de fermeture (1) est une pièce moulée en matière plastique monobloc.

10. Ensemble fermeture/récipient suivant l'une des revendications précédentes, **caractérisé en ce que** la partie de récipient (2) est une pièce moulée en matière plastique monobloc destinée à l'assemblage avec un récipient.
